# EUROPÄISCHE PATENTSCHRIFT

(11) **EP 1 475 600 B1**
(45) Veröffentlichungstag und Bekanntmachung des Hinweises auf die Patenterteilung: **26.09.2007**
(21) Anmeldenummer: 04004907.4
(22) Anmeldetag: 03.03.2004
(51) Int. Cl.: F42B 14/06

(54) **Abwerfbarer Treibkäfig**
Discarding sabot
Sabot séparable

(30) Priorität: 07.05.2003 DE 10320194
(43) Veröffentlichungstag der Anmeldung: 10.11.2004
(73) Patentinhaber: Rheinmetall Waffe Munition GmbH, 40880 Ratingen (DE)
(72) Erfinder: Heitmann, Thomas, 29345 Unterlüss (DE); Berg, Martin, 29221 Celle (DE); Imdahl, Michael, Dr., 29320 Hermannsburg (DE); Keil, Stefan, 29664 Walsrode (DE)
(74) Vertreter: Dietrich, Barbara

(56) Entgegenhaltungen:
- EP-A- 0 580 511
- FR-A- 2 665 760
- FR-A- 2 842 896
- US-A- 3 834 314
- US-A- 4 444 113

## Beschreibung

Die Erfindung betrifft einen abwerfbaren Treibkäfig für ein unterkalibriges Geschoß, der aus mehreren, in Umfangsrichtung nebeneinander angeordneten und durch Trennfugen getrennten Treibkäfigsegmenten aus Metall besteht und der einen Druckflansch umfaßt, an den sich heckseitig ein kegelstumpfförmiger Treibkäfigbereich anschließt.

Derartige Treibkäfige sind beispielsweise aus der EP 0 703 428 B1 oder der DE 199 29 915 A1 bekannt und werden vor allem bei großkalibriger Munition verwendet, wie sie insbesondere aus Panzerwaffen verschossen werden. Bei diesen bekannten Treibkäfigen befindet sich üblicherweise auf dem Außenumfang des Druckflansches ein durchgehendes, aus Kunststoff bestehendes Dichtungsband, welches entweder auf den Druckflansch aufgespritzt oder aber, als ganzes Bauteil, in eine nutenförmige Ausnehmung des Druckflansches eingepreßt wird.

Nachteilig ist bei den bekannten Treibkäfigen unter anderem, daß sie relativ schwer sind, weil das Dichtungsband nahezu vollkalibrig von dem Druckflansch des jeweiligen Treibkäfigs unterstützt wird. Außerdem sind bei den bekannten Treibkäfigen die Dichtungsbänder relativ kurz, so daß mit diesen Bändern keine langen und tiefen Erosionsschäden im Waffenrohr ausgeglichen werden können. Schließlich müssen die Dichtungsbänder mit zusätzlichen Einfräsungen (Sollbruchstellen) versehen werden, um die Separation der Treibkäfigsegmente, nachdem das Geschoß das Waffenrohr verlassen hat, zu unterstützen.

Aus Fig.1 der DE 38 43 566 C1 läßt sich ferner entnehmen, daß als Dichtungsband ein Ringelement mit einer vorderseitig nach innen vorspringenden Rastnase verwendet werden kann, welches in eine entsprechende nutenförmige Ausnehmung des Druckflansches eingreift. Heckseitig schließt sich an die Rastnase eine kegelförmige Innenfläche an, über die sich das Dichtungsband an dem kegelstumpfförmigen Treibkäfigbereich abstützt. Dieses Dichtungsband ragt heckseitig über den Druckflansch herüber. Nähere Angaben über den Zweck dieser Ausgestaltung des Dichtungsbandes lassen sich dieser Druckschrift nicht entnehmen.

Versuche der Anmelderin haben ergeben, daß bei Verwendung des aus der DE 38 43 566 C1 bekannten Dichtungsbandes dieses wesentlich breiter ausgebildet werden kann als bei den üblichen Treibkäfigen, bei denen das Dichtungsband auf dem Druckflansch aufliegt, sodaß sich die Dichtungslänge des Dichtungsbandes auf einfache Weise vergrößern läßt. Außerdem kann das Gewicht des in der Regel aus Aluminium bestehenden Treibkäfigs wesentlich dadurch verringert werden, wenn Teile des Treibkäfigs durch das aus leichtem Kunststoff bestehenden Dichtungsband ersetzt werden. Allerdings hat sich gezeigt, daß bei Verwendung derartiger, relativ massiver Dichtungsbänder auch bei Verwendung von Sollbruchstellen kein störungsfreies Ablösen der Dichtungsbänder und damit auch der Treibkäfigsegmente mehr möglich ist, so daß die entsprechenden Geschosse eine relativ schlechte Treffgenauigkeit aufweisen.

Ausgehend von der DE 38 43 566 C1 liegt der Erfindung die Aufgabe zugrunde, einen Treibkäfig der eingangs erwähnten Art anzugeben, bei dem das Ablösen der Treibkäfigsegmente von dem Geschoß durch das Dichtungsband nicht oder nicht wesentlich behindert wird.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, daß das Dichtungsband sich aus mehreren, in Umfangsrichtung nebeneinander angeordneten und durch Trennfugen getrennten Dichtungsbandsegmenten zusammensetzt, wobei jeweils ein Dichtungsbandsegment einem Treibkäfigsegment zugeordnet und mit diesem form- und/oder kraftschlüssig verbunden ist.

Das Dichtungsband wird daher nicht mehr als ganzes Bauteil konventionell auf den Treibkäfig aufgespritzt oder als ganzes Bauteil auf den Druckflansch des Treibkäfigs aufgepreßt, sondern jedes einzelne Treibkäfigsegment wird mit einem separaten Dichtungsbandteil verbunden. Die Verbindung des Dichtungsbandsegmentes und des entsprechenden Treibkäfigsegmentes kann z.B. durch Kleben, Aufschweißen, eine Formschlußverbindung (z.B. Schwalbenschwanzverbindung) oder eine Kraftschlußverbindung (z.B. durch eine axiale Preßpassung) erfolgen.

Der Treibkäfig wird also bei der erfindungsgemäßen Lösung lediglich durch die heckseitig an dem Treibkäfig angeordnete Vulkanisationsschicht und bei vorhandenem Hülsendeckel durch diesen zusammengehalten. Diese Vulkanisationsschicht bewirkt außerdem eine Anfangsdichtung, bevor das Geschoß beim Abschuß in den Kaliberbereich des entsprechenden Waffenrohres gedrückt wird.

Als vorteilhaft hat es sich erwiesen, wenn der heckseitige Bereich des Dichtungsbandes eine heckseitig offene Ausnehmung aufweist, derart, daß eine an dem Treibkäfig anliegende erste Dichtlippe und eine nach außen gerichtete zweite Dichtlippe gebildet wird. Dadurch wird einerseits zusätzlich das Gewicht des Treibkäfigs vermindert. Andererseits drücken beim Abschuß die Treibladungsgase die zweite Dichtlippe gegen die Innenwand des Waffenrohres, was zu einer Verbesserung der Abdichtung gegen sonst seitlich an dem Treibkäfig vorbeiströmenden Treibladungsgasen führt. Diese Dichtungsbewegung der zweiten Dichtlippe kann durch eine in Höhe des Bodens der Ausnehmung außenseitig an der zweiten Dichtlippe angeordnete Biegerille noch unterstützt werden.

Weitere Einzelheiten und Vorteile der Erfindung ergeben sich aus den folgenden anhand von Figuren erläuterten Ausführungsbeispielen. Es zeigen:
Fig. 1 die Seitenansicht eines teilweise im Schnitt dargestellten Geschosses mit einem erfindungsgemäßen abwerfbaren, aus drei Segmenten bestehenden Treibkäfig, welcher auf seinem heckseitigen Druckflansch ein aus drei separaten Segmenten bestehendes Dichtungsband trägt, und
Fig.2 die perspektivische Ansicht eines bevorzugten Dichtungsbandsegmentes.

In Fig.1 ist mit 1 ein z.B. aus einer Panzerkanone mit glattem Waffenrohr verschießbares unterkalibriges Geschoß bezeichnet. Es umfaßt im wesentlichen einen Penetrator 2 mit heckseitig angeordneten Leitflügeln 3 und einen den Penetrator 2 umgebenden Treibkäfig 4, an dem heckseitig ein Hülsendeckel 5 zur Verbindung des Geschosses 1 an einer nicht dargestellten Patronenhülse befestigt ist.

Der aus Aluminium bestehende Treibkäfig 4 besitzt zur Abstützung in dem Waffenrohr (nicht dargestellt) zwei Führungsflansche 6, 7, wobei sich an den heckseitigen Führungsflansch 7, der im folgenden auch als Druckflansch bezeichnet wird, ein kegelstumpfförmiger Treibkäfigbereich 8 anschließt. Der Treibkäfig 4 setzt sich aus drei, in Umfangsrichtung nebeneinander angeordneten Treibkäfigsegmenten 9 zusammen. Dabei sind die Treibkäfigsegmente 9 durch in Richtung der Längsachse 10 des Geschosses 1 erstreckende Trennfugen 11 voneinander getrennt.

Auf dem Außenumfang des Druckflansches 7 ist ein aus Kunststoff bestehendes Dichtungsband 12 z.B. mittels einer Klebeverbindung befestigt, das sich aus drei, in Umfangsrichtung nebeneinander angeordneten und durch Trennfugen 13 getrennte Dichtungsbandsegmente 14 zusammensetzt. Jedes dieser Dichtungsbandsegmente 14 ist auf einem der drei ihm zugeordneten Treibkäfigsegmenten 9 befestigt.

Die drei Dichtungsbandsegmente 14 zusammen bilden ein Ringelement mit einer vorderseitig nach innen vorspringenden Rastnase 15, welche in eine entsprechende nutenförmige Ausnehmung 16 des Druckflansches 7 eingreift, und einer sich heckseitig an die Rastnase 15 anschließenden kegelstumpfförmigen Innenfläche 17, über die sich das Dichtungsband 12 an dem kegelstumpfförmigen Treibkäfigbereich 8 abstützt.

Der heckseitige Bereich sowohl des Treibkäfigs 4 als auch des Dichtungsbandes 12 ist mit einer Vulkanisationsschicht 18 versehen, welche die Treibkäfigsegmente 9 und die Dichtungsbandsegmente 14 zusammenhält.

Wie Fig.2 zu entnehmen ist, kann der heckseitige Bereich des mit 14' bezeichneten Dichtungsbandsegmentes eine Ausnehmung 19 aufweisen, so daß zwei Dichtlippen 20, 21 gebildet werden. Eine erste Dichtlippe 20, welche sich an den kegelstumpfförmigen Treibkäfigbereich 8 anlegt, und eine zweite Dichtlippe 21, die nach außen gerichtet ist und sich bei Druckbeaufschlagung dichtend an das entsprechende Waffenrohr anlegt. Um die nach außen gerichtete Bewegung der zweiten Dichtlippe 21 zu unterstützen, hat es sich als zweckmäßig erwiesen, wenn in Höhe des Bodens 23 der Ausnehmung 19 außenseitig an der zweiten Dichtlippe 21 zusätzlich eine Biegerille 22 angeordnet ist.

Die Erfindung ist selbstverständlich nicht auf die vorstehend beschriebenen Ausführungsbeispiele beschränkt. So können die Dichtungsbandsegmente 14, 14' statt durch eine Klebeverbindung auch durch Aufschweißen mit dem zugehörigen Treibkäfigsegment 9 verbunden werden. Es kann aber auch vorgesehen sein, die Rastnase 15 des jeweiligen Dichtungsbandsegmentes 14, 14' und die nutenförmige Ausnehmung 16 des zugehörigen Treibkäfigsegmentes 9 zur Bildung einer Formschlußverbindung schwalbenschwanzförmig oder die Rastnase 15 und die nutenförmige Ausnehmung 16 zur Bildung einer Kraftschlußverbindung als Preßpassung auszubilden.

### Bezugszeichenliste

- 1: Geschoß
- 2: Penetrator
- 3: Leitflügel
- 4: Treibkäfig
- 5: Hülsendeckel
- 6: Führungsflansch
- 7: Führungsflansch, Druckflansch
- 8: kegelstumpfförmiger Treibkäfigbereich
- 9: Treibkäfigsegment
- 10: Längsachse
- 11: Trennfuge
- 12: Dichtungsband
- 13: Trennfuge
- 14,14': Dichtungsbandsegment
- 15: Rastnase
- 16: nutenförmige Ausnehmung
- 17: kegelstumpfförmige Innenfläche
- 18: Vulkanisationsschicht
- 19: Ausnehmung
- 20: erste Dichtlippe
- 21: zweite Dichtlippe
- 22: Biegerille
- 23: Boden

## Patentansprüche

1. Abwerfbarer Treibkäfig für ein unterkalibriges Geschoß (1), der aus mehreren, in Umfangsrichtung nebeneinander angeordneten und durch Trennfugen (11) getrennten Treibkäfigsegmenten (9) aus Metall besteht und der einen Druckflansch (7) umfaßt, an den sich heckseitig ein kegelstumpfförmiger Treibkäfigbereich (8) anschließt, mit den Merkmalen:
a) auf dem Außenumfang des Druckflansches (7) ist ein aus Kunststoff bestehendes Dichtungsband (12) befestigt;
b) bei dem Dichtungsband (12) handelt es sich um ein Ringelement mit einer vorderseitig nach innen vorspringenden Rastnase (15), welche in eine entsprechende nutenförmige Ausnehmung (16) des Druckflansches (7) eingreift, und einer sich heckseitig anschließenden kegelstumpfförmigen Innenfläche (17), über die sich das Dichtungsband (12) an dem kegelstumpfförmigen Treibkäfigbereich (8) abstützt;
c) das Dichtungsband (12) setzt sich aus mehreren, in Umfangsrichtung nebeneinander angeordneten und durch Trennfugen (13) getrennten Dichtungsbandsegmenten (14; 14') zusammen, wobei jeweils ein Dichtungsbandsegment (14; 14') einem Treibkäfigsegment (9) zugeordnet und mit diesem form- und/oder kraftschlüssig verbunden ist, und
d) der heckseitige Bereich des Dichtungsbandes (12) ist mit einer die Dichtungsbandsegmente (14; 14') zusammenhaltenden Vulkanisationsschicht (18) versehen.

2. Abwerfbarer Treibkäfig nach Anspruch 1, **dadurch gekennzeichnet, daß** der heckseitige Bereich des Dichtungsbandes (14') eine heckseitig offene Ausnehmung (19) auf weist, derart, daß eine an dem Treibkäfig anliegende erste Dichtlippe (20) und eine nach außen gerichtete zweite Dichtlippe (21) gebildet wird.

3. Abwerfbarer Treibkäfig nach Anspruch 2, **dadurch gekennzeichnet, daß** in Höhe des Bodens der Ausnehmung (19) außenseitig an der zweiten Dichtlippe (21) eine Biegerille (22) angeordnet ist.

4. Abwerfbarer Treibkäfig nach einem der Ansprüche 1 bis 3, **dadurch gekennzeichnet, daß** das jeweilige Dichtungsbandsegment (14; 14') durch eine Klebeverbindung oder durch Aufschweißen mit dem zugehörigen Treibkäfigsegment (9) verbunden ist.

5. Abwerfbarer Treibkäfig nach einem der Ansprüche 1 bis 3, **dadurch gekennzeichnet, daß** die Rastnase (15) des jeweiligen Dichtungsbandsegmentes (14; 14') und die nutenförmige Ausnehmung (16) des zugehörigen Treibkäfigsegmentes (9) zur Bildung einer Formschlußverbindung schwalbenschwanzförmig ausgebildet sind.

6. Abwerfbarer Treibkäfig nach einem der Ansprüche 1 bis 3, **dadurch gekennzeichnet, daß** die Rastnase (15) des jeweiligen Dichtungsbandsegmentes (14; 14') und die nutenförmige Ausnehmung (16) des zugehörigen Treibkäfigsegmentes (9) zur Bildung einer Kraftschlußverbindung als Preßpassung ausgebildet sind.

## Claims

1. Discarding sabot for a sub-calibre projectile (1) which comprises a plurality of metal sabot segments (9) which are arranged alongside one another in a circumferential direction and are separated by separating joints (11), which projectile (1) has a pressure flange (7), adjacent to which at the rear end there is a truncated-conical sabot area (8) having the following features:
a) a plastic sealing band (12) is mounted on the external circumference of the pressure flange (7);
b) the sealing band (12) is in the form of an annular element with a latching tab (15) which projects inwards at the front and engages in a corresponding recess (16), in the form of a groove, in the pressure flange (7), and a truncated-conical inner surface (17), which is adjacent to it at the rear and by means of which the sealing band (12) is supported on the truncated-conical sabot area (8);
c) the sealing band (12) is composed of a plurality of sealing band segments (14; 14') which are arranged alongside one another in the circumferential direction and are separated by separating joints (13), with one sealing band segment (14; 14') being associated with a respective sabot segment (9) and being connected to it with an interlock and/or a force fit, and
d) the rear area of the sealing band (12) is provided with a vulcanisation layer (18) which holds the sealing band segments (14; 14') together.

2. Discarding sabot according to Claim 1, **characterized in that** the rear area of the sealing band (14') has a recess (19) which is open at the rear, in such a way that a first sealing lip (20), which rests on the sabot, and a second sealing lip (21), which is directed outwards, are formed.

3. Discarding sabot according to Claim 2, **characterized in that** a bending groove (22) is arranged externally on the second sealing lip (21) at the same level as the bottom of the recess (19).

4. Discarding sabot according to one of Claims 1 to 3, **characterized in that** each sealing band segment (14; 14') is connected to the associated sabot segment (9) by an adhesive joint or by welding.

5. Discarding sabot according to one of Claims 1 to 3, **characterized in that** the latching tab (15) on the respective sealing band segment (14; 14') and the groove-like recess (16) in the associated sabot segment (9) are in the form of dovetails, in order to form an interlocking connection.

6. Discarding sabot according to one of Claims 1 to 3, **characterized in that** the latching tab (15) on the respective sealing band segment (14; 14') and the groove-like recess (16) in the associated sabot segment (9) are designed to form a force-fitting joint, as a push fit.

## Revendications

1. Sabot séparable pour un projectile sous calibré (1), qui se compose de plusieurs segments de sabot (9) en métal disposés dans la direction périphérique les uns à côté des autres et séparés par des joints de séparation (11), et qui comprend une bride de pression (7) à laquelle se raccorde du côté arrière une zone du sabot (8) de forme tronconique, présentant les caractéristiques suivantes :
a) une bande d'étanchéité (12) en plastique est fixée à la périphérie extérieure de la bride de pression (7) ;
b) la bande d'étanchéité (12) est un élément annulaire avec un nez d'encliquetage (15) saillant du côté avant vers l'intérieur et qui vient en prise dans un évidement correspondant (16) en forme de rainure de la bride de pression (7), et avec une surface intérieure (17) de forme tronconique se raccordant du côté arrière, par le biais de laquelle la bande d'étanchéité (12) s'appuie sur la zone du sabot (8) de forme tronconique ;
c) la bande d'étanchéité (12) se compose de plusieurs segments de bande d'étanchéité (14 ; 14') disposés dans la direction périphérique les uns à côté des autres et séparés par des joints de séparation (13), un segment de bande d'étanchéité (14 ; 14') étant à chaque fois associé à un segment de sabot (9) et étant connecté par engagement par coopération de forme et/ou par engagement par force à celui-ci, et
d) la zone du côté arrière de la bande d'étanchéité (12) est pourvue d'une couche de vulcanisation (18) retenant les segments de bande d'étanchéité (14 ; 14').

2. Sabot séparable selon la revendication 1, **caractérisé en ce que** la zone du côté arrière de la bande d'étanchéité (14') présente un évidement ouvert du côté arrière (19), de telle sorte qu'une première lèvre d'étanchéité (20) s'appliquant contre le sabot et qu'une deuxième lèvre d'étanchéité (21) orientée vers l'extérieur soient formées.

3. Sabot séparable selon la revendication 2, **caractérisé en ce qu'**une gorge de flexion (22) est disposée sur la deuxième lèvre d'étanchéité (21) au niveau de la base de l'évidement (19) du côté extérieur.

4. Sabot séparable selon l'une quelconque des revendications 1 à 3, **caractérisé en ce que** le segment de bande d'étanchéité respectif (14 ; 14') est connecté au segment de sabot associé (9) par une connexion par collage ou par soudage.

5. Sabot séparable selon l'une quelconque des revendications 1 à 3, **caractérisé en ce que** le nez d'encliquetage (15) du segment de bande d'étanchéité respectif (14 ; 14') et l'évidement en forme de rainure (16) du segment de sabot associé (9) sont réalisés en forme de queue d'aronde pour former une connexion par engagement par coopération de forme.

6. Sabot séparable selon l'une quelconque des revendications 1 à 3, **caractérisé en ce que** le nez d'encliquetage (15) du segment de bande d'étanchéité respectif (14 ; 14') et l'évidement en forme de rainure (16) du segment de sabot associé (9) sont réalisés en tant qu'ajustement par pression pour former une connexion par engagement par force.
